# FASCICULE DE BREVET EUROPEEN

(11) **EP 0 810 154 B1**
(45) Date de publication et mention de la délivrance du brevet: **10.03.2004**
(21) Numéro de dépôt: 97401163.7
(22) Date de dépôt: 27.05.1997
(51) Int. Cl.: B65B 61/20

(54) **Procédé pour l'introduction automatique d'une poche souple au travers d'un orifice réduit d'un récipient**
Verfahren zur automatischen Einführung eines flexiblen Beutels durch eine Öffnung eines Behälters
Method for the automatic introduction of a flexible pouch through an orifice of a container

(30) Priorité: 29.05.1996 FR 9606610
(43) Date de publication de la demande: 03.12.1997
(73) Titulaire: REXAM SOFAB, 76470 Le Tréport (FR)
(72) Inventeur: Bougamont, Jean-Louis, 76260 EU (FR)
(74) Mandataire: Busnel, Jean-Benoît

(56) Documents cités:
- EP-A- 0 099 669
- EP-A- 0 161 357
- GB-A- 2 218 080
- US-A- 3 280 533
- US-A- 4 594 834

## Description

L'invention est relative à un procédé permettant l'introduction automatique, par un orifice de diamètre ou d'ouverture réduit, d'une poche souple dans un contenant rigide, formant emballage externe.

Elle vise plus particulièrement un procédé permettant le conditionnement de poche chargée de restituer des produits liquides ou visqueux ; ces produits devant bénéficier d'une protection vis-à-vis du milieu extérieur environnant (U.V., H₂O, O₂, agents pathogènes,...), sont ultérieurement distribués par des systèmes dispenseurs, tels que notamment valve ou pompe, connectés à ces poches.

Généralement, ces poches sont constituées de plusieurs couches de matériaux se présentant sous forme de feuilles souples, l'association des différents matériaux étant choisis afin d'obtenir la protection requise du produit. Des modes différents d'élaboration de ces poches sont connus - collages laminaires, coextrusion par exemple - mais quoi qu'il en soit en fonction des associations de matériaux différents et d'épaisseur différentes, la poche finale aura une rigidité variable. Ainsi, une poche incluant une feuille d'aluminium sera plus rigide qu'une simple poche polyester. Cependant, elles demeurent une structure déformable manuellement.

Ces poches, avant remplissage du produit, sont introduites sous forme repliée ou enroulée sur elles-mêmes dans une structure plus rigide, notamment du type flacon, bidon, en verre, plastique, aluminium, fer blanc ou autre, afin de créer un système communément appelé "airless". Par la suite, on incorpore le produit à distribuer au sein de la poche et au fur et à mesure de son utilisation, la poche se rétracte sur elle-même, la remise en pression sur sa face externe pouvant être assurée de diverses façons telles que notamment à l'aide d'une paroi de flacon percée ou à l'aide d'évents prévus sur le corps de pompe et le raccord de poche.

On conçoit aisément que pour positionner la poche dans le flacon, il faut lui faire passer à un moment donné le diamètre restreint du col du flacon, bien entendu dans le cas où il s'agit d'un flacon ne présentant pas d'ouverture amovible.

A l'heure actuelle, il existe deux modes d'action pour l'introduction de la poche :
- soit par un opérateur manuel qui roule la poche sur elle-même et l'introduit lui-même dans le flacon,
- soit la poche est roulée sur elle-même après son opération de soudage sur le raccord à la tête de distribution et est maintenue enroulée par l'intermédiaire d'un lien, l'introduction pouvant alors se faire en automatique, à condition que le lien puisse être brisé ultérieurement par création d'une pression à l'intérieur de la poche, cette pression pouvant être communiquée par un fluide quelconque - gaz neutre par exemple - ou le produit lui-même.

Ces deux méthodes possèdent l'une et l'autre des inconvénients majeurs qui rendent impossible toute augmentation des cadences de production.

La première méthode dite manuelle requiert une main-d'ouvre importante possédant une grande dextérité et un coup de main certain pour introduire la poche roulée dans l'orifice du flacon.

La seconde méthode peut être certes automatisée, mais pour casser le lien, on a recours à une pression importante qui peut endommager voire briser les cordons de soudure périphériques de la poche et donc générer une fuite, ce qui rend inutilisable le flacon ainsi pourvu.

Par ailleurs, on note que cette méthode laisse le lien apparent dans le flacon, ce qui est inesthétique.

La présente invention vise donc à pallier ces inconvénients en proposant un procédé dans lequel les opérations manuelles sont réduites au minimum ou inexistantes, et ne mettant pas en oeuvre de lien.

Par ailleurs, le document EP 0 099 669 décrit un dispositif d'introduction d'une poche souple dans un récipient qui écrase la poche avant de la repousser dans cet état à l'intérieur du récipient.

Le document EP-A-0 461 357 décrit un dispositif d'introduction d'une étiquette daus un conteneur, par translation verticale et rotation d'un piston.

L'invention concerne un procédé d'introduction automatique d'une poche souple au travers d'un orifice d'ouverture réduite d'un récipient, ladite poche souple comportant un raccord à son sommet, caractérisé en ce qu'on assemble un organe de préhension audit raccord et en ce qu'on imprime à ladite poche, par l'intermédiaire de cet organe de préhension :
- d'abord une combinaison de mouvements, de rotation et de translation, au travers d'un système de guidage débouchant au niveau dudit orifice d'ouverture réduite, jusqu'à introduction de ladite poche enroulée sur elle-même dans ledit récipient,
- ensuite, un mouvement de rotation inverse permettant de pré-déployer celle-ci dans ledit récipient.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue en coupe, en élévation latérale, d'un récipient pourvu d'une poche ;
- la figure 2 est une vue en coupe, illustrant la première phase du mouvement d'introduction d'une poche au sein de l'ouverture d'un récipient à l'aide d'un système de guidage en forme de cône ;
- la figure 3 est une vue en coupe, illustrant la deuxième phase du mouvement d'introduction d'une poche au sein de l'ouverture d'un récipient à l'aide d'un système de guidage en forme de cône ;
- la figure 4 est une vue en perspective, illustrant la première phase du mouvement d'introduction d'une poche au sein de l'ouverture d'un récipient à l'aide d'un système de guidage utilisant des plaques sécantes ;
- la figure 5 est une vue en perspective, illustrant la deuxième phase du mouvement d'introduction d'une poche au sein de l'ouverture d'un récipient à l'aide d'un système de guidage utilisant des plaques sécantes ;
- la figure 6 est une vue en perspective, illustrant la troisième phase du mouvement d'introduction d'une poche au sein de l'ouverture d'un récipient à l'aide d'un système de guidage utilisant des plaques sécantes ;
- la figure 7 est une vue en coupe, illustrant le mouvement de rotation en sens inverse, permettant un pré-déploiement de la poche dans le récipient.
- la figure 8 est une vue en perspective, illustrant un deuxième mode de réalisation d'un système de guidage à base de plaques sécantes inclinées;
- les figures 9 et 10 sont des vues qui illustrent différents types de raccord de poche utilisés dans ce procédé.

Selon un mode préféré de réalisation du procédé, objet de l'invention, celui-ci comporte principalement une succession de mouvements combinés de rotation et de translation imprimée à la poche au travers d'un système de guidage adéquat.

Selon un premier mode de mise en oeuvre du procédé, un organe de préhension 1, tel que notamment une tige dont la longueur est inférieure à la hauteur de la poche 2 et est munie d'un ergot 3 faisant saillie perpendiculairement, est introduit au travers du raccord 4 placé au sommet de ladite poche 2 jusqu'à faire coopérer ledit ergot 3 au sein d'une gorge 5 en encoche prévue sur la périphérie du raccord 4 de la poche 2. Cette tige 1 est connectée par des moyens connus à un organe moteur qui peut lui imprimer une vitesse de rotation, au besoin variable. Le maintien de la poche sur l'organe de préhensioN peut s'effectuer par frottement, ou être réalisé uniquement par une dépression créée à l'intérieur de la tige 1 creuse.

La poche 2, par l'intermédiaire de la tige 1 et de l'organe moteur est entraînée en rotation, puis est dirigée au sein d'un système de guidage 6 approprié qui permet une réduction du diamètre extérieur de la poche par autoenroulement sur elle-même. Ce système de guidage 6 est conformé par exemple grâce à deux plaques et dont l'une des faces périphériques de chacune des plaques 7, 8 est disposée selon des directions sécantes.

Le profil ainsi réalisé entre chacune de ces plaques forme un V dont la largeur à l'extrémité la plus pointue est sensiblement inférieure au diamètre de l'orifice du récipient 9.

La poche 2 tournante, est animée d'un mouvement de translation horizontale au travers du V, ce mouvement de translation provient d'un mouvement relatif entre l'organe moteur et le système de guidage 6 issu, soit d'un déplacement de l'organe moteur ou de son support par rapport au système de guidage 6, soit d'un déplacement du système de guidage par rapport à l'organe moteur initialement fixe.

Le récipient 9 devant recevoir la poche étant positionné au regard de l'extrémité convergente du système de guidage 6, réceptionne la poche 2 enroulée par l'intermédiaire d'un mouvement relatif de translation verticale entre la tige 1 supportant la poche 2 et le récipient 9.

La dernière étape consiste à dérouler la poche 2 désormais contenue dans le récipient 9. En effet, il est fondamental que l'axe principal de cette poche 2 corresponde à celui du récipient 9 dans le cas d'un récipient asymétrique, afin que lors du remplissage du produit dans la poche, la régularité du volume rempli assure un fonctionnement optimal du système.

A cette fin, lorsque la poche 2 est totalement introduite dans le récipient 9 et se présente encore totalement sous sa forme enroulée, on imprime à l'organe moteur un mouvement de rotation en sens inverse, dont l'amplitude est fonction d'un système d'indexage prévoyant le décalage angulaire entre l'axe principal de la poche 2 et l'axe principal du récipient 9

Lorsque les deux axes coïncident, le mouvement de rotation inverse a déployé totalement la poche 2 dans le récipient 9 ; la tige 1, par l'intermédiaire de son ergot 3, se déconnecte de l'encoche 5 prévue sur le raccord 4 de la poche 2, puis elle se retire du récipient 9 et retrouve sa position initiale en vue d'une nouvelle introduction d'une poche 2 dans un récipient 9.

Selon un deuxième mode de mise en oeuvre, on utilise comme système de guidage, un cône 10 dont l'angle d'ouverture permet également l'enroulement et la réduction de diamètre extérieur d'une poche 2 entraînée en rotation. Ce cône 10, dont le diamètre de l'orifice est sensiblement égal au diamètre de l'ouverture du récipient 9, est disposé au regard de ce dernier de manière à permettre l'introduction par un simple mouvement combiné de rotation et de translation de la poche 2 dans le récipient 9.

Dans ce mode particulier de réalisation, on utilise également une tige 1 connectée par l'une de ses extrémités à un organe moteur chargé de lui imprimer un mouvement de rotation, si besoin à vitesse variable, tandis que son autre extrémité est introduite dans l'orifice de la poche 2. Cette tige 1 est munie également d'un ergot 3 devant coopérer avec une encoche 5 prévue sur le raccord 4 en tête de ladite poche 2.

L'organe moteur assure donc la rotation de la tige 1 et donc de la poche 2, mais également peut imprimer à l'ensemble un mouvement de translation verticale en même temps que le mouvement de rotation, de manière à inculquer un mouvement combiné relatif de rotation et de translation lors de la pénétration de ladite poche 2 au travers de l'orifice du système de guidage 6 formant cône 10.

Bien entendu, la composante du mouvement de translation et/ou de rotation peut être réalisée par le cône 10, l'organe supportant la tige pouvant rester fixe.

Dans ce deuxième mode de mise en oeuvre du procédé, objet de l'invention, il faut également imprimer à la poche 2 un mouvement de rotation en sens opposé, afin de faire coïncider l'axe principal de la poche 2 avec l'axe principal du récipient 9.

Selon une installation particulièrement avantageuse, permettant la mise en oeuvre du procédé, objet de l'invention, elle comporte tout d'abord un châssis sur lequel repose un organe moteur, chargé d'imprimer un mouvement de rotation dans les deux sens, éventuellement à vitesse variable, à une tige 1 devant coopérer par l'intermédiaire d'un ergot 3 au niveau d'une encoche 5 prévue sur la pièce raccord 4 disposée à l'une des extrémités de la poche 2.

Cet organe moteur, par l'intermédiaire d'une structure mobile, peut également être animé d'un mouvement de translation verticale et/ou horizontale.

Le châssis de cette installation dispose également d'un système de guidage. Ce système de guidage débouche par l'une de ses extrémités au niveau de l'orifice du récipient 9.

Selon un premier mode de réalisation, le système de guidage 6 comporte deux plaques 7, 8 dont les génératrices de leurs côtés respectifs sont sécantes.

Selon un deuxième mode de réalisation, le système de guidage 6 comporte un cône 10.

Quel que soit le mode de réalisation, le système de guidage 6 est fixe par rapport au châssis si l'organe moteur est mobile, et dans le cas contraire, c'est le système de guidage 6 qui est rendu mobile par l'intermédiaire de moyens connus (vérins, pignons crémaillères...).

L'invention telle que décrite ci-dessus offre de multiples avantages : les mouvements peuvent être automatisés pour une augmentation des cadences de remplissage et sans intervention humaine. L'alimentation des poches peut notamment s'effectuer par des bols distributeurs vibrant dans le cas où leur géométrie est favorable ou sous forme de bandes à découper automatiquement avant introduction, ou simplement par des rails alimentés manuellement.

Par ailleurs, il n'y a plus de risques de débordements de la poche au remplissage, dûs à un mauvais positionnement, et la disparition du lien garantit une meilleure esthétique au flacon ainsi équipé.

Il demeure bien entendu que la présente invention n'est pas limitée aux exemples de réalisation décrits et représentés ci-dessus, mais qu'elle en englobe toutes les variantes.

## Revendications

1. Procédé d'introduction automatique d'une poche souple au travers d'un orifice d'ouverture réduite d'un récipient (9), ladite poche souple comportant un raccord (4) à son sommet, **caractérisé en ce qu'**on assemble un organe de préhension (1) audit raccord et **en ce qu'**on imprime à ladite poche, par l'intermédiaire de cet organe de préhension :
- d'abord une combinaison de mouvements, de rotation et de translation, au travers d'un système de guidage débouchant au niveau dudit orifice d'ouverture réduite, jusqu'à introduction de ladite poche enroulée sur elle-même dans ledit récipient,
- ensuite, un mouvement de rotation inverse permettant de pré-déployer celle-ci dans ledit récipient.

2. Procédé d'introduction automatique selon la revendication 1, **caractérisé en ce qu'**il comporte une première étape, réalisant l'enroulement de la poche (2) sur elle-même par une combinaison de mouvements relatifs de rotation et de translation verticale de la poche (2) au travers d'un système de guidage (6) en forme de cône (10), jusqu'à introduction complète de ladite poche (2) dans le récipient (9), suivie d'une deuxième étape consistant essentiellement en un mouvement de rotation en sens inverse de la poche (2).

3. Procédé d'introduction automatique selon la revendication 1, **caractérisé en ce qu'**il comporte une première étape de mise en rotation de ladite poche (2), suivie d'un mouvement relatif de translation horizontale, tout en maintenant le mouvement de rotation, au travers d'un système de guidage (6) comportant deux plaques (7, 8) sécantes, puis d'un mouvement relatif de translation verticale de ladite poche (2) au travers de l'orifice du récipient (9), et enfin suivie d'une deuxième étape consistant essentiellement en un mouvement de rotation en sens inverse de ladite poche (2).

## Claims

1. Method for automatic introduction of a flexible pouch through an orifice of small aperture in a container (9), said flexible pouch comprising a connector (4) at its top, which method is **characterized in that** a gripping member (1) is joined to said connector and **in that**, by way of this gripping member, said pouch is imparted:
- first, a combination of movements, of rotation and translation, via a guidance system opening out at the level of said orifice of small aperture, until said pouch, wound about itself, has been introduced into said container,
- thereafter, a movement of reverse rotation by which it is possible to perform a preliminary unwinding of the pouch in said container.

2. Method for automatic introduction according to Claim 1, **characterized in that** it comprises a first step which involves winding the pouch (2) about itself by a combination of relative movements of rotation and vertical translation of the pouch (2) via a guidance system (6) in the shape of a cone (10), until said pouch (2) has been introduced completely into the container (9), followed by a second step consisting essentially of a movement of rotation of the pouch (2) in the opposite direction.

3. Method for automatic introduction according to Claim 1, **characterized in that** it comprises a first step involving rotation of said pouch (2), followed by a relative movement of horizontal translation, while maintaining the movement of rotation, via a guidance system (6) comprising two intersecting plates (7, 8), then a relative movement of vertical translation of said pouch (2) through the orifice of the container (9), followed finally by a second step consisting essentially of a movement of rotation of said pouch (2) in the opposite direction.

## Patentansprüche

1. Verfahren zur automatischen Einführung eines flexiblen Beutels durch eine Öffnung eines Behälters (9), wobei die Öffnung einen verkleinerten Durchmesser hat und der flexible Beutel an seinem Scheitel einen Anschluss (4) aufweist, **dadurch gekennzeichnet, dass** man ein Greifglied (1) an den Anschluss montiert und dem Beutel mittels dieses Greifglieds Folgendes verleiht:
- zunächst eine Kombination aus einer Dreh- und einer Translationsbewegung durch ein an der Öffnung mit verkleinertem Durchmesser mündendes Führungssystem bis zur Einführung des um sich selbst gewickelten Beutels in den Behälter,
- danach eine umgekehrte Drehbewegung, die es gestattet, ihn in dem Behälter vorzuentfalten.

2. Automatisches Einführungsverfahren nach Anspruch 1, **dadurch gekennzeichnet, dass** es einen ersten Schritt umfasst, bei dem das Aufwickeln des Beutels (2) auf sich selbst durch eine Kombination aus Dreh- und Vertikaltranslations-Relativbewegungen des Beutels (2) durch ein als Konus (10) ausgebildetes Führungssystem (6) bis zur vollständigen Einführung des Beutels (2) in den Behälter (9) realisiert wird, der von einem zweiten Schritt gefolgt wird, der im Wesentlichen aus einer Drehbewegung des Beutels (2) in umgekehrter Richtung besteht.

3. Automatisches Einführungsverfahren nach Anspruch 1, **dadurch gekennzeichnet, dass** es einen ersten Schritt des Indrehungversetzens des Beutels (2) umfasst, der gefolgt wird von: einer Horizontaltranslations-Relativbewegung, wobei die Drehbewegung durch ein zwei sich schneidende Platten (7, 8) umfassendes Führungssystem (6) aufrechterhalten wird, dann einer Vertikaltranslations-Relativbewegung des Beutels (2) durch die Öffnung des Behälters (9) und schließlich ein zweiter Schritt folgt, der im Wesentlichen aus einer Drehbewegung des Beutels (2) in umgekehrter Richtung besteht.
